# EUROPÄISCHE PATENTSCHRIFT

(11) **EP 3 394 369 B1**
(45) Veröffentlichungstag und Bekanntmachung des Hinweises auf die Patenterteilung: **31.07.2019**
(21) Anmeldenummer: 16822461.6
(22) Anmeldetag: 22.12.2016
(51) Int. Cl.: E05B 77/04, E05B 77/06

(54) **VORRICHTUNG ZUR MECHANISCHEN VERHINDERUNG EINES SELBSTTÄTIGEN ÖFFNENS EINER FAHRZEUGTÜR UND FAHRZEUG MIT EINER DERARTIGEN VORRICHTUNG**
DEVICE FOR MECHANICALLY PREVENTING AUTOMATIC OPENING OF A VEHICLE DOOR AND VEHICLE HAVING SUCH A DEVICE
DISPOSITIF PERMETTANT D'EMPÊCHER MÉCANIQUEMENT UNE OUVERTURE AUTOMATIQUE D'UNE PORTE DE VÉHICULE, ET VÉHICULE MUNI DUDIT DISPOSITIF

(30) Priorität: 23.12.2015 DE 102015226654
(43) Veröffentlichungstag der Anmeldung: 31.10.2018
(73) Patentinhaber: Volkswagen Aktiengesellschaft, 38440 Wolfsburg (DE)
(72) Erfinder: WEBER, Stefan, Dr., 38122 Braunschweig (DE); MEYER, Arne, 38474 Tülau (DE); BRÜGGEMANN, Sarah, 38106 Braunschweig (DE); NEUMANN, Dennis, 38471 Rühen (DE)
(86) Internationale Anmeldenummer: PCT/EP2016/082458
(87) Internationale Veröffentlichungsnummer: WO 2017/109117

(56) Entgegenhaltungen:
- DE-A1-102012 020 696

## Beschreibung

Die Erfindung betrifft eine Vorrichtung zur mechanischen Verhinderung eines selbsttätigen Öffnens einer Fahrzeugtür im Falle der Einwirkung einer Barriere auf dieselbe nach dem Oberbegriff des Patentanspruchs 1 der Erfindung. Gemäß Anspruch 7 der Erfindung betrifft diese ferner ein Fahrzeug, insbesondere Kraftfahrzeug, mit einer derartigen Vorrichtung.

Aufgrund gesetzlicher und Consumertest-Anforderungen (z. B. EuroNCAP-MDB-2015, ECE-R95, Korea-NCAP) ist zu gewährleisten, dass sich im Falle eines Crashs, insbesondere Seitencrashs, eine Fahrzeugtür durch undefinierte bzw. ungewollte Betätigung des Außengriffs bzw. eines Kraftübertragungsmittels desselben, wie eines Bowdenzugs, nicht selbsttätig öffnet. Hierdurch wird verhindert, dass ein Insasse bei einem Unfall aus dem Fahrzeug geschleudert wird. Ursächlich ist für eine Außengriffbetätigung im beispielsweise besagten Seitencrash in den meisten Fällen eine Deformation des Türaußenbleches. Um diesem nachteiligen Umstand zu begegnen, ist es bekannt, durch Blechdoppler, Crashstreben oder Paddings das Türaußenblech zu stützen, welches jedoch mit erhöhten Kosten, Materialaufwand und Gewicht einhergeht. Aus der DE 10 2012 020 696 A1 ist ferner eine Vorrichtung zur mechanischen Verhinderung eines Öffnens einer Kraftfahrzeugtür bei einem Seitenaufprall mit einem sogenannten Krafteinleitungselement bekannt, welches Krafteinleitungselement im Falle des Eindringens einer Barriere in die Kraftfahrzeugtür, beispielsweise infolge eines Seitencrashs, derart auf einen mit einem Türaußengriff der Kraftfahrzeugtür wirkverbundenen Bowdenzughebel einwirkt, dass ein selbsttätiges Öffnen der Kraftfahrzeugtür verhindert ist. Ein derartiger Bowdenzughebel fungiert gelegentlich auch als Ausgleichsmasse für besagten Türaußengriff, so dass dieser nach Betätigung selbsttätig in seine Grundstellung zurückgeführt wird. Ausweislich der Angaben in der besagten Druckschrift stützt sich das Krafteinleitungselement z. B. an einem Türelement, wie einer Türverkleidung, einem Fenster oder einer Bordkante der Kraftfahrzeugtür ab. Aus der Praxis ist es jedoch bekannt, dass derartige Türelemente im Falle eines Seitencrashs nicht immer ihre ursprüngliche Position beibehalten und eine Verformung in die Fahrgastzelle hinein erfahren können, woraus ein undefinierter Versatz des besagten Krafteinleitungselements nach Fahrzeug-innen resultiert. Aufgrund dessen ist eine zuverlässige Funktion des besagten Krafteinleitungselements nicht gesichert. Hier setzt die nachfolgend beschriebene Erfindung an.

Aufgabe der Erfindung ist es, eine im Hinblick auf den Stand der Technik weiter verbesserte Vorrichtung zur mechanischen Verhinderung eines selbsttätigen Öffnens einer Fahrzeugtür im Falle der Einwirkung einer Barriere auf dieselbe zu schaffen, die bei Beibehaltung der Vorteile des Standes der Technik auf besonders einfache und vorteilhafte Weise eine zuverlässige Funktion der Vorrichtung gewährleistet. Ferner ist es Aufgabe der Erfindung, ein Fahrzeug mit einer derartigen Vorrichtung zur Verfügung zu stellen.

Ausgehend von einer Vorrichtung zur mechanischen Verhinderung eines selbsttätigen Öffnens einer Fahrzeugtür im Falle der Einwirkung einer Barriere auf dieselbe, mit einem an einem Türaußenteil festgelegten Lagerbügel für einen Türaußengriff, welcher Lagerbügel einen Türöffnungsmechanismus mit einer verstellbar am Lagerbügel gelagerten und mit dem Türaußengriff wirkverbundenen sowie von einer ersten Betriebsstellung in eine zweite Betriebsstellung und zurück überführbaren Ausgleichsmasse aufweist, wobei der Ausgleichsmasse ein Krafteinleitungs- und Blockierelement zugeordnet ist, vermittels dessen im Falle der Einwirkung besagter Barriere auf die Fahrzeugtür infolge einer Relativbewegung zwischen der Ausgleichsmasse und dem Krafteinleitungs- und Blockierelement aufeinander zu und Kontaktierung derselben untereinander eine Bewegung der Ausgleichsmasse von der ersten Betriebsstellung in die zweite Betriebsstellung verhinderbar, begrenzbar und/oder rückführbar ist, wird die gestellte Aufgabe dadurch gelöst, dass das Krafteinleitungs- und Blockierelement in der Bewegungsrichtung der Barriere gesehen gegen ein an der Fahrzeugtür befestigtes Türschlossgehäuse abgestützt ist.

Durch diese Maßnahme ist vorteilhaft gewährleistet, dass definiert und in kürzester Zeit das Krafteinleitungs- und Blockierelement und die Ausgleichsmasse bestimmungsgemäß in Wirkkontakt treten. D.h., die zu verzeichnende Relativbewegung zwischen denselben wird maximal ausgenutzt. Dadurch, dass das Krafteinleitungs- und Blockierelement in Bewegungsrichtung der Barriere gesehen sich unmittelbar am Türschloss abstützt, ist eine Eigenbewegung des Krafteinleitungs- und Blockierelements wirkungsvoll verhindert. Das Türschlossgehäuse ist an einer Stirnwand des Türrohbaus angeordnet und befestigt sowie bei geschlossener Fahrzeugtür im Allgemeinen unter Vermittlung einer Drehfalle mit einem karosserieseitig angeordneten Schließbolzen oder Schließbügel formschlüssig verbunden. Aufgrund dessen behält das Türschlossgehäuse seine ursprüngliche Position weit besser bei, als andere, nach dem Stand der Technik favorisierte Türelemente.

Die Unteransprüche beschreiben bevorzugte Weiterbildungen oder Ausgestaltungen der Erfindung.

Danach ist vorgesehen, dass das Krafteinleitungs- und Blockierelement in der Bewegungsrichtung der Barriere gesehen zusätzlich gegen ein Rahmenteil und/oder ein Türinnenteil der Fahrzeugtür abgestützt ist. Hierdurch ist vorteilhaft die Abstützung des Krafteinleitungs- und Blockierelements erweitert. Eine praxisnahe Ausführungsform des besagten Krafteinleitungs- und Blockierelements ergibt sich durch einen druckfesten Formkörper. Der Formkörper kann dabei sowohl aus Kunststoff als auch aus Metall bestehen. Ein einfach und kostengünstig herzustellender Formkörper ergibt sich insbesondere durch einen Schaumkörper, welcher bei Gewährleistung der erforderlichen Funktionalität ein geringes Gewicht aufweist. In Fortbildung der Erfindung ist das Krafteinleitungs- und Blockierelement bevorzugt kraft- und/oder stoffschlüssig mit dem Türschlossgehäuse und/oder dem Rahmenteil und/oder dem Türinnenteil der Fahrzeugtür verbunden, woraus sich bei komfortabler Montage des Krafteinleitungs- und Blockierelements ein sicherer Halt desselben an der Fahrzeugtür ergibt.

Die Erfindung betrifft auch ein Fahrzeug, insbesondere Kraftfahrzeug, mit einer Vorrichtung der vorbeschriebenen Art.

Nachstehend wird die Erfindung anhand eines in den Zeichnungen schematisch dargestellten Ausführungsbeispiels näher erläutert. Sie ist jedoch nicht auf dieses beschränkt, sondern erfasst alle durch die Patentansprüche definierten Ausgestaltungen. Es zeigen:
- Fig. 1: äußerst schematisch ein mit besagter Vorrichtung ausgestattetes Fahrzeug in einer Seitenansicht,
- Fig. 2: eine Schnittansicht einer Fahrzeugtür des Fahrzeugs nach Fig. 1 im Bereich eines Türöffnungsmechanismus derselben (Schnitt "I-I" nach Fig. 1),
- Fig. 3: eine erste perspektivische Ansicht der Fahrzeugtür von Fahrzeug-außen her im Bereich des besagten Türöffnungsmechanismus,
- Fig. 4: eine zweite perspektivische Ansicht der Fahrzeugtür von Fahrzeug-außen her im Bereich des besagten Türöffnungsmechanismus,
- Fig. 5: eine dritte perspektivische Ansicht der Fahrzeugtür von Fahrzeug-außen her im Bereich des besagten Türöffnungsmechanismus, der besseren Übersichtlichkeit halber bereinigt um Bauteile des Türöffnungsmechanismus,
- Fig. 6a, 6b: die erfindungsgemäße Vorrichtung in ihrer Funktion (Schnitt "II-II" nach Fig. 1), und
- Fig. 7a, 7b: ein wesentliches Element des Türöffnungsmechanismus in zwei die Funktion der Vorrichtung bestimmenden Betriebsstellungen.

Fig. 1 zeigt ein Fahrzeug 1, vorliegend einen Personenkraftwagen, mit vorderen und hinteren seitlich angeordneten Fahrzeugtüren 2. Gemäß Fig. 2 sind die Fahrzeugtüren 2 im Wesentlichen durch ein Rahmenteil 3, ein Türaußenteil 4, auch als Türaußenblech bezeichnet, und ein Türinnenteil 5, auch als Türinnenblech bezeichnet, gebildet. Innerhalb der Fahrzeugtür 2 ist ferner eine Scheibe 6 gehaltert. Darüber hinaus weist die Fahrzeugtür 2 einen türinnenseitig am Türaußenteil 4 angeordneten Lagerbügel 7 für einen türaußenseitig am Türaußenteil 4 angeordneten Türaußengriff 8 auf. Am Lagerbügel 7 ist eine sogenannte Ausgleichsmasse 9 eines an sich bekannten Türöffnungsmechanismus schwenkbar gelagert. Die besagte Ausgleichsmasse 9 steht mit dem Türaußengriff 8 in Wirkverbindung und gleicht die Masse des Türaußengriffs 8 aus.

Die Ausgleichsmasse 9 ist unter Vermittlung eines aus den Fig. 3 bis 5 ersichtlichen ersten Bowdenzuges 10 mit einem an sich bekannten, in einem Türschlossgehäuse 11 angeordneten und nicht zeichnerisch dargestellten Türschloss wirkverbunden. Darüber hinaus ist in den Fig. 3 bis 5 ein zweiter Bowdenzug 12 gezeigt, der seinerseits das Türschloss mit einem nicht zeichnerisch dargestellten Türinnengriff verbindet.

Das Türschlossgehäuse 11 ist gemäß diesem Ausführungsbeispiel, welches lediglich beispielgebend eine hintere Fahrzeugtür 2 betrifft, an einer einer C-Säule 13 (vgl. insbes. Fig. 1) des Fahrzeugs 1 zugewandten Stirnwand 14 festgelegt. Bekanntermaßen korrespondiert das Türschloss respektive eine Drehfalle desselben mit einem karosserieseitig, vorliegend an der besagten C-Säule 13 fest angeordneten Schließbolzen oder Schließbügel (nicht zeichnerisch dargestellt). Bei geschlossener Fahrzeugtür 2 ist hierdurch ein besonders fester Verbund zwischen derselben und der Fahrzeugkarosserie geschaffen. Infolge Betätigung des Türaußengriffs 8 ist die Ausgleichsmasse 9 von einer ersten Betriebsstellung 15 (Fig. 6a, 7a), welche infolge der Wirkverbindung mit dem Türschloss unter Vermittlung des ersten Bowdenzuges 10 einer Geschlossenstellung des Türschlosses entspricht, in eine zweite Betriebsstellung 16 (Fig. 7b), welche einer Offenstellung des Türschlosses entspricht, überführbar.

Wie den Fig. 2 bis 5 weiter zu entnehmen ist, ist der besagten, am Lagerbügel 7 schwenkbar gelagerten Ausgleichsmasse 9 (Fig. 2, 3) ein Krafteinleitungs- und Blockierelement 17 zugeordnet und mit einem bestimmten Freigang zur Ausgleichsmasse 9, welcher die Schwenk-Bewegung derselben zum Öffnen des Türschlosses nicht behindert, angeordnet. Das Krafteinleitungs- und Blockierelement 17 ist vorgesehen, um lediglich im Falle eines Crashereignisses, insbesondere eines Seitencrashs, oder eines vergleichbaren Ereignisses, wie eines entsprechenden Crashversuchs, bei dem wie in Fig. 7b gezeigt eine Barriere 18 auf die Fahrzeugtür 2 auftrifft, zur Wirkung zu kommen.

Das Krafteinleitungs- und Blockierelement 17 ist vorliegend durch einen druckfesten Formkörper 19 aus bevorzugt einem Kunststoffschaum gebildet. Die Erfindung beschränkt sich jedoch nicht auf diesen Werkstoff, sondern erfasst auch beispielsweise einen aus Blechteilen gebildeten, druckfesten Hohlkörper oder einen metallenen Schaumkörper (nicht zeichnerisch dargestellt). Das Krafteinleitungs- und Blockierelement 17 respektive der Formkörper 19 ist in der Bewegungsrichtung 20 der Barriere 18 gesehen zumindest gegen das an der Fahrzeugtür 2 befestigte Türschlossgehäuse 11, gemäß diesem Ausführungsbeispiel zusätzlich auch gegen das Rahmenteil 3 sowie gegen das Türinnenteil 4 abgestützt und befestigt (vgl. insbes. Fig. 2). Lediglich beispielgebend ist das Krafteinleitungs- und Blockierelement 17 vorliegend zum einen kraftschlüssig mittels beispielsweise eines lediglich schematisch dargestellten Clips 21, Schraubelements oder dgl. mit dem Türinnenteil 5 und ferner über Klebestellen 22, 23 mit dem Rahmenteil 3 und dem Türschlossgehäuse 11 fest verbunden.

Nachfolgend wird unter Bezugnahme auf die Fig. 6a bis 7b die Erfindung weiter in ihrer Funktion beschrieben:
Danach befinden sich gemäß den Fig. 6a und 7a zu einem Zeitpunkt "t₀" die Fahrzeugtür 2 in einem geschlossenen Zustand, der Türaußengriff 8 in einem unbetätigten Zustand und demgemäß die Ausgleichsmasse 9 in ihrer ersten Betriebsstellung 15. Gesetzt den Fall, es ist gemäß Fig. 6b zu einem Zeitpunkt "t₁" ein seitlicher Anstoß (Bewegungsrichtung 20) einer Barriere 18, wie einem Kraftfahrzeug, zu verzeichnen, geht dieser Anstoß mit einer Intrusion der Barriere 18 in das Innere der Fahrzeugtür 2 oder des Fahrzeugs 1 sowie mit einer bestimmten Faltenbildung am Türaußenteil 4 insbesondere um den Lagerbügel 7 herum einher. Hieraus würde herkömmlich eine Bewegung des ersten Bowdenzuges 10 und damit auch der Ausgleichsmasse 9 des Öffnungsmechanismus derart resultieren, dass die Ausgleichsmasse 9 in ihre zweite Betriebsstellung 16 überführt wird (Fig. 7b) und ein undefiniertes respektive ungewolltes Öffnen des Türschlosses eintritt.

Dem entgegen wirkt jedoch das vorstehend beschriebene Krafteinleitungs- und Blockierelement 17, welches in einer Ruhestellung (Fig. 6a) mit einem bestimmten Freigang zur Ausgleichsmasse 9 angeordnet ist, jedoch infolge der Intrusion des Türaußenteils 4 samt Lagerbügel 7 und Ausgleichsmasse 9 derart die Ausgleichsmasse 9 kontaktiert (Fig. 6b), dass eine Schwenk-Bewegung der Ausgleichsmasse 9 von der ersten Betriebsstellung 15 in die zweite Betriebsstellung 16 verhindert bzw. blockiert oder eine bereits zu verzeichnende Schwenk-Bewegung der Ausgleichsmasse 9 begrenzt und/oder rückgeführt wird. Dieser Vorgang kann sich innerhalb von 15ms vollziehen. Durch diese Maßnahme ist wirkungsvoll verhindert, dass im Falle eines Crashereignisses, insbesondere eines Seitencrashs, oder eines vergleichbaren Ereignisses, wie eines entsprechenden Crashversuchs, eine ungewollte Betätigung des ersten Bowdenzuges 10 derart erfolgt, dass das Türschloss geöffnet und die Fahrzeugtür 2 in unerwünschter Weise freigegeben wird.

### Bezugszeichenliste

- 1: Fahrzeug
- 2: Fahrzeugtür
- 3: Rahmenteil
- 4: Türaußenteil
- 5: Türinnenteil
- 6: Scheibe
- 7: Lagerbügel
- 8: Türaußengriff
- 9: Ausgleichsmasse
- 10: erster Bowdenzug
- 11: Türschlossgehäuse
- 12: zweiter Bowdenzug
- 13: C-Säule
- 14: Stirnwand
- 15: erste Betriebsstellung (Ausgleichsmasse 9)
- 16: zweite Betriebsstellung (Ausgleichsmasse 9)
- 17: Krafteinleitungs- und Blockierelement
- 18: Barriere
- 19: Formkörper
- 20: Bewegungsrichtung (Barriere 18)
- 21: Clips
- 22: Klebestelle
- 23: Klebestelle

## Patentansprüche

1. Vorrichtung zur mechanischen Verhinderung eines selbsttätigen Öffnens einer Fahrzeugtür (2) im Falle der Einwirkung einer Barriere (18) auf dieselbe, mit einem an einem Türaußenteil (4) festgelegten Lagerbügel (7) für einen Türaußengriff (8), welcher Lagerbügel (7) einen Türöffnungsmechanismus mit einer verstellbar am Lagerbügel (7) gelagerten und mit dem Türaußengriff (8) wirkverbundenen sowie von einer ersten Betriebsstellung (15) in eine zweite Betriebsstellung (16) und zurück überführbaren Ausgleichsmasse (9) aufweist, wobei der Ausgleichsmasse (9) ein Krafteinleitungs- und Blockierelement (17) zugeordnet ist, vermittels dessen im Falle der Einwirkung besagter Barriere (18) auf die Fahrzeugtür (2) infolge einer Relativbewegung zwischen der Ausgleichsmasse (9) und dem Krafteinleitungs- und Blockierelement (17) aufeinander zu und Kontaktierung derselben untereinander eine Bewegung der Ausgleichsmasse (9) von der ersten Betriebsstellung (15) in die zweite Betriebsstellung (16) verhinderbar, begrenzbar und/oder rückführbar ist, **dadurch gekennzeichnet, dass** das Krafteinleitungs- und Blockierelement (17) in der Bewegungsrichtung (20) der Barriere (18) gesehen gegen ein an der Fahrzeugtür (2) befestigtes Türschlossgehäuse (11) abgestützt ist.

2. Vorrichtung nach Anspruch 1, **dadurch gekennzeichnet, dass** das Krafteinleitungs- und Blockierelement (17) in der Bewegungsrichtung (20) der Barriere (18) gesehen zusätzlich gegen ein Rahmenteil (3) und/oder ein Türinnenteil (5) der Fahrzeugtür (2) abgestützt ist.

3. Vorrichtung nach Anspruch 1 oder 2, **dadurch gekennzeichnet, dass** das Krafteinleitungs- und Blockierelement (17) durch einen druckfesten Formkörper (19) gebildet ist.

4. Vorrichtung nach Anspruch 3, **dadurch gekennzeichnet, dass** der Formkörper (19) aus einem Kunststoff oder aus einem Metall besteht.

5. Vorrichtung nach Anspruch 3 oder 4, **dadurch gekennzeichnet, dass** der Formkörper (19) durch einen Schaumkörper gebildet ist.

6. Vorrichtung nach einem der Ansprüche 1 bis 5, **dadurch gekennzeichnet, dass** das Krafteinleitungs- und Blockierelement (17) kraft- und/oder stoffschlüssig mit dem Türschlossgehäuse (11) und/oder dem Rahmenteil (3) und/oder Türinnenteil (5) der Fahrzeugtür (2) verbunden ist.

7. Fahrzeug (1), insbesondere Kraftfahrzeug, mit einer Vorrichtung nach einem der Ansprüche 1 bis 6.

## Claims

1. A device for mechanically preventing an automatic opening of a vehicle door (2) in the event of a barrier (18) acting thereon, comprising a mounting clip (7) fixed to an outer door part (4) for an outer door handle (8), which mounting clip (7) has a door opening mechanism having a balancing mass (9), which is adjustably supported on the mounting clip (7) and operatively connected to the outer door handle (8) and can also be moved from a first operating position (15) into a second operating position (16) and back, wherein a force introduction- and locking element (17) is associated with the balancing mass (9), by means of which in the event of the action of the said barrier (18) on the vehicle door (2) due to a relative movement between the balancing mass (9) and the force introduction- and locking element (17) towards each other and contact of the same with each other, a movement of the balancing mass (9) from the first operating position (15) into the second operating position (16) can be prevented, limited and/or reversed, **characterized in that** the force introduction- and locking element (17) when viewed in the direction of movement (20) of the barrier (18) is supported against a door lock housing (11) fastened to the vehicle door (2).

2. A device according to Claim 1, **characterized in that** the force introduction- and locking element (17) when viewed in the direction of movement (20) of the barrier (18) is additionally supported against a frame part (3) and/or a door inner part (5) of the vehicle door (2).

3. A device according to Claim 1 or 2 **characterized in that** the force introduction- and locking element (17) is formed by a pressure-resistant shaped body (19).

4. A device according to Claim 3 **characterized in that** the shaped body (19) consists of a plastic or a metal.

5. A device according to Claim 3 or 4, **characterized in that** the shaped body (19) is formed by a foam body.

6. A device according to any one of Claims 1 to 5, **characterized in that** the force introduction- and locking element (17) is connected non-positively and/or materially to the door lock housing (11) and/or to the frame part (3) and/or door inner part (5) of the vehicle door (2).

7. A vehicle (1), in particular, a motor vehicle, with a device according to any one of Claims 1 to 6.

## Revendications

1. Dispositif permettant d'empêcher mécanique une ouverture automatique d'une portière de véhicule (2) dans le cas de l'action d'une barrière (18) sur celle-ci, avec un étrier de support (7), pour une poignée extérieure de portière (8), fixé à une partie externe de portière (4), cet étrier de support (7) comprenant un mécanisme d'ouverture de portière avec une masse d'équilibrage (9) logée de manière réglable au niveau de l'étrier de support (7) et reliée de manière fonctionnelle avec la poignée externe de portière (8) ainsi que pouvant être déplacée d'une première position de fonctionnement (15) vers une deuxième position de fonctionnement (16) et inversement, la masse d'équilibrage (9) étant munie d'un élément d'application de force et de blocage (17), au moyen duquel, dans le cas de l'action de ladite barrière (18) sur la portière du véhicule (2) à la suite d'un mouvement relatif entre la masse d'équilibrage (9) et l'élément d'application de force et de blocage (17) l'un vers l'autre et d'un contact de ceux-ci entre eux, un déplacement de la masse d'équilibrage (9) de la première position de fonctionnement (15) vers la deuxième position de fonctionnement (16) peut être empêché, limité et/ou inversé, **caractérisé en ce que** l'élément d'application de for ce et de blocage (17) est appuyé, vu dans la direction de déplacement (20) de la barrière (18), contre un boîtier de serrure de portière (11) fixé à la portière du véhicule (2).

2. Dispositif selon la revendication 1, **caractérisé en ce que** l'élément d'application de force et de blocage (17) est appuyé, vu dans la direction de déplacement (20) de la barrière (18), en outre contre une partie de châssis (3) et/ou une partie interne de portière (5) de la portière du véhicule (2).

3. Dispositif selon la revendication 1 ou 2, **caractérisé en ce que** l'élément d'application de force et de blocage (17) est constitué d'un corps moulé (19) résistant à la pression.

4. Dispositif selon la revendication 3, **caractérisé en ce que** le corps moulé (19) est constitué d'une matière plastique ou de métal.

5. Dispositif selon la revendication 3 ou 4, **caractérisé en ce que** le corps moulé (19) est constitué d'un corps alvéolaire.

6. Dispositif selon l'une des revendications 1 à 5, **caractérisé en ce que** l'élément d'application de force et de blocage (17) est relié par force et/ou par liaison de matière avec le boîtier de serrure de portière (11) et/ou la partie de châssis (3) et/ou la partie interne de portière (5) de la portière du véhicule (2).

7. Véhicule (1), plus particulièrement véhicule automobile, avec un dispositif selon l'une des revendications 1 à 6.
